# EUROPÄISCHE PATENTSCHRIFT

(11) **EP 1 629 513 B1**
(45) Veröffentlichungstag und Bekanntmachung des Hinweises auf die Patenterteilung: **28.02.2007**
(21) Anmeldenummer: 04726963.4
(22) Anmeldetag: 13.04.2004
(51) Int. Cl.: H01H 47/00

(54) **ANSTEUERVORRICHTUNG FÜR SICHERHEITSKRITISCHE KOMPONENTEN UND ENTSPRECHENDES VERFAHREN**
CONTROL DEVICE FOR SAFETY-CRITICAL COMPONENTS AND CORRESPONDING METHOD
DISPOSITIF DE COMMANDE DESTINE A DES COMPOSANTS CRITIQUES POUR LA SECURITE ET PROCEDE CORRESPONDANT

(30) Priorität: 03.06.2003 EP 03012628
(43) Veröffentlichungstag der Anmeldung: 01.03.2006
(73) Patentinhaber: SIEMENS AKTIENGESELLSCHAFT, 80333 München (DE)
(72) Erfinder: BEHRINGER, Klaus, 91338 Igensdorf (DE)
(86) Internationale Anmeldenummer: PCT/EP2004/003874
(87) Internationale Veröffentlichungsnummer: WO 2004/107377

(56) Entgegenhaltungen:
- DE-A- 4 409 541
- DE-A- 10 009 707
- "NOT-AUS-SCHALTGERAETE, SCHUTZTUERWAECHTER" ANNOUNCEMENT PILZ NSG-D-1-051-07/00, XX, XX, Juli 2000 (2000-07), Seiten 1-4, XP000961973

## Beschreibung

Die vorliegende Erfindung betrifft eine Ansteuervorrichtung zum Steuern oder Regeln einer sicherheitskritischen Komponente mit einer Schalteinrichtung, die einen ersten Schalter und einen zweiten, mit dem ersten in Reihe verbundenen Schalter zum Schalten der sicherheitskritischem Komponente aufweist, einer ersten Steuerungseinrichtung zur Aufnahme eines Eingangssignals und Ausgabe eines ersten Ansteuersignals und einer zweiten Steuerungseinrichtung zur Aufnahme des Eingangssignals und Ausgabe eine zweiten Ansteuersignals. Darüber hinaus betrifft die vorliegende Erfindung ein entsprechendes Verfahren zum Steuern oder Regeln einer sicherheitskritischen Komponente.

Bei vielen sicherheitstechnischen Anwendungen wird eine sehr geringe Reaktionszeit zur Verarbeitung einer NOTAUS-Anforderung benötigt. Obwohl die heutigen modernen Sicherheitsgeräte in der Regel Mikrocontroller benutzen und deshalb interne Funktionen sehr schnell abgearbeitet werden können, müssen wegen Burst- und HF-Störungen Filteralgorithmen verwendet werden, um eine maximale Verfügbarkeit zu erzielen. Weitere Randeffekte wie die Kompensation der Kabelkapazität und dynamische Eingangsprüfung führen letztlich zu relativ langen Auswertezyklen.

Aus dem Bericht "Not-Aus-Schaltgeräte, Schutztürwächter; Announcement Pilz NSG-D-1-051-07/00, XX, XX, Juli 2000 (2000-07), Seiten 1 bis 4, XP 000961973" ist eine Ansteuervorrichtung bekannt, welche im Hinblick auf das Hardwareredundanzerfordernis zwei in Reihe geschaltete Schalter aufweist, die jeweils über eine Relaisansteuerung mit einem eigenen µController elektrisch verbunden sind. Die µController sind jeweils mit einem Eingang mit einem Not-Aus-Schalter elektrisch gekoppelt und gleichberechtigt nebeneinander ausgebildet. Die Schalter sind jeweils über den zugeordneten µController steuerbar. Abhängig von einem erforderlichen Abschalten einer sicherheitskritischen Komponente werden die Schalter gesteuert.

Des Weiteren ist aus der deutschen Offenlegungsschrift DE 44 09 541 A1 eine sicherheitstechnische Einrichtung bekannt, bei der eine Sensorvorrichtung mit zwei Auswerteeinrichtungen elektrisch verbunden ist. Jede Auswerteeinheit ist mit einem Ausgang mit einem als Hilfsschütz ausgebildeten Schalter elektrisch verbunden. In die Signalstrecke zwischen einer Auswerteeinheit und einem Hilfsschütz ist ein Zeitglied angeordnet, mit dem das verzögerte Abschalten eines nachgeordneten Hauptstromkreises über den Hilfsschütz durchgeführt werden kann.

Ein weiteres Problem stellt die Tatsache dar, dass in Sicherheitsgeräten ab der Kategorie SIL3 bezogen auf die europäische Norm IEC 615 08 immer zwei Controller aus Gründen der Hardwareredundanz und Fehlertoleranz eingesetzt werden müssen.

Seitens des Anmelders wurde dieses Problem dadurch gelöst, dass bei Sicherheitsgeräten zwei von der Hardware identische Controller mit identischer Firmware eingesetzt werden. Um systematische Fehler erkennen zu können, wird ein "Master-Slave-Prinzip" angewandt. Dies bedeutet, dass jeweils einer der Controller für kurze Zeit der Master und der andere der Slave ist. Die beiden Controller tauschen diesen Status nach einer festgelegten Zeit. Einer der Controller wird üblicherweise zum Ansteuern bestimmter Schalter beispielsweise eines Lastkreises einer elektrischen Maschine verwendet, wogegen der andere Controller zum Überwachen der Schaltzustände dieser Schalter eingesetzt wird und seinerseits andere Schalter von anderen Komponenten ansteuert.

Derjenige Controller, der sich im Mastermodus befindet, liest sämtliche Eingänge ein und legt die Ausgangszustände der Schalter fest, mit denen er verbunden ist beziehungsweise die ihm zugeordnet sind. Wichtige Zustände wie Anforderungen werden mit dem Slave abgeglichen und interne Tests werden durchgeführt.

Eine NOTAUS-Anforderung wird zunächst von dem Controller im Mastermodus registriert. Dabei besteht der Nachteil, dass diejenigen Ausgänge, die von dem Controller im Slavemodus angesteuert werden, erst dann abgeschaltet werden können, wenn die NOTAUS-Anforderung von dem Master an den Slave übermittelt worden ist. Diejenigen Ausgänge, die unmittelbar vom Master angesteuert werden, können verhältnismäßig rasch abgeschaltet werden. Somit ist die Reaktionszeit zum Abschalten der angesteuerten Komponenten abhängig davon, welcher Controller die Anforderung zuerst erhält und ob der gewünschte Ausgang auch von diesem Controller abgeschaltet werden kann.

Mit dem geschilderten Schaltungsaufbau konnten bislang Anforderungszeiten nicht unter 45 ms erreicht werden. Durch entsprechend schnellere Hardware ließe sich die Anforderungszeit noch bis auf 35 ms reduzieren. Dies ist jedoch für kritische Anforderungen wie Pressensteuerungen nicht hinreichend.

Die Aufgabe der vorliegenden Erfindung besteht somit darin, eine Ansteuervorrichtung und ein entsprechendes Verfahren zum Steuern oder Regeln einer sicherheitskritischen Komponente mit durchschnittlich verkürzter Reaktionszeit vorzuschlagen.

Erfindungsgemäß wird diese Aufgabe gelöst durch eine Ansteuervorrichtung gemäß Anspruch 1 zum Steuern oder Regeln einer sicherheitskritischen Komponente mit einer Schalteinrichtung, die einen ersten Schalter und einen zweiten, mit dem ersten in Reihe verbundenen Schalter zum Schalten der sicherheitskritischen Komponente aufweist, einer ersten Steuerungseinrichtung zur Aufnahme eines Eingangssignals und Ausgabe eines ersten Ansteuersignals und einer zweiten Steuerungseinrichtung zur Aufnahme des Eingangssignals und Ausgabe eines zweiten Ansteuersignals, wobei der erste Schalter der Schalteinrichtung von der ersten Steuerungseinrichtung und der zweite Schalter der Schalteinrichtung von der zweiten Steuereinrichtung ansteuerbar sind. Der erste und zweite Schalter werden zeitversetzt zueinander angesteuert. Ferner arbeiten die erste und zweite Steuerungseinrichtung nach dem Master-Slave-Prinzip, wodurch sich ein definierter Zeitversatz ergibt.

Ferner wird erfindungsgemäß bereitgestellt ein Verfahren gemäß Anspruch 7 zum Steuern oder Regeln einer sicherheitskritischen Komponente durch Bereitstellen einer Schalteinrichtung, die einen ersten Schalter und einen zweiten, mit dem ersten in Reihe verbundenen Schalter zum Schalten der sicherheitskritischen Komponente aufweist, Bereitstellen einer ersten Steuerungseinrichtung, die mit dem Schalter verbunden ist, und einer zweiten Steuerungseinrichtung, die mit dem zweiten Schalter verbunden ist, Aufnehmen eines Eingangssignals und Ausgeben eines ersten Ansteuersignals von der ersten Steuerungseinrichtung an den ersten Schalter der Schalteinrichtung auf der Basis des Eingangssignals, wobei auf der Basis des Eingangssignals ein zweites Ansteuersignal von der zweiten Steuerungseinrichtung an den zweiten Schalter der Schalteinrichtung ausgegeben wird.

Der Erfindung liegt der Gedanke zugrunde, dass der Ausgang abgeschaltet werden soll, unabhängig davon, welcher der Schalter zuerst abgesteuert wird. Dadurch, dass nun beide Controller beziehungsweise Steuerungseinrichtungen die Reihenschaltung aus den beiden Schaltern ansteuern und somit eine UND-Verknüpfung der Ausgänge der Controller gegeben ist, wird der Ausgang an der Schalteinrichtung auf alle Fälle mit der geringeren Reaktionszeit der beiden Controller abgeschaltet.

Ein positiver Nebeneffekt dieses zeitversetzten Schaltens ist, dass ein gleichzeitiges Verschweißen der beiden Schalter, z. B. Schütze, ausgeschlossen werden kann. Die NOTAUS-Funktion ist damit auch nach dem Verschweißen eines der Kontakte der Schalter noch gewährleistet.

Das zeitversetzte Abschalten der Schalter hat weiterhin den Vorteil, dass für beide Schalter ungefähr gleiche Lebensdauern zu erwarten sind. Dies liegt daran, dass im statistischen Mittel jeder Schalter ebenso häufig im stromfreien wie im bestromten Zustand abgeschaltet wird.

Vorzugsweise wird der erste und zweite Schalter in der Schalteinrichtung jeweils durch ein Relais oder einen Schütz realisiert. Alternativ kann der erste und zweite Schalter aber auch als Halbleiterschalter ausgelegt sein oder einen Optokoppler umfassen.

Speziell entsteht der Zeitversatz durch die Zeitdauer, die der Master benötigt, um den Slave von einem Ereignis in Kenntnis zu setzen.

Vorteilhafterweise wird eine elektrische Maschine mit einem Lastkreis mit der genannten, erfindungsgemäßen Ansteuervorrichtung ausgestattet. Dabei kann die Ansteuervorrichtung insbesondere für die Sicherheitsabschaltung beziehungsweise NOTAUS-Steuerung verwendet werden.

Die vorliegende Erfindung wird nun anhand der beigefügten Zeichnungen näher erläutert, in denen zeigen:
- FIG 1: ein Schaltungsdiagramm einer erfindungsgemäßen Ansteuervorrichtung; und
- FIG 2: ein Zeitsignaldiagramm der Ansteuervorrichtung von FIG 1.

Die nachfolgend geschilderten Ausführungsbeispiele stellen bevorzugte Ausführungsformen der vorliegenden Erfindung dar. In dem Schaltungsdiagramm gemäß FIG 1 dienen zwei Schütze S1 und S2, die in Reihe miteinander verbunden sind, zum Schalten eines nicht dargestellten Lastkreises einer elektrischen Maschine über die Klemmen K1 und K2. Zur Ansteuerung der beiden Schütze S1 und S2 dienen zwei Steuerungseinrichtungen beziehungsweise Controller C1 und C2. Die Ausgangssignale der Controller C1 und C2 werden von jeweiligen Ausgangseinheiten Y1 und Y2 in entsprechende Bewegungen der Schütze S1 und S2 umgesetzt. Von einer Eingabeeinheit X, die beispielsweise als NOTAUS-Schalter realisiert sein kann, erhalten die beiden Controller C1 und C2 ihr Eingangssignal. Dieses Eingangssignal wird am Eingang X von den Controllern C1 und C2 durch jeweilige Taktsignale T1 und T2 abgefragt.

FIG 2 zeigt hierzu ein Signalverlaufsdiagramm beziehungsweise Zustandsdiagramm der einzelnen Komponenten. Zum Zeitpunkt t0 wird der NOTAUS-Schalter am Eingang X gedrückt. Zu diesem Zeitpunkt liest der Controller C1 den Eingang X. Nach einer gewissen Reaktionszeit wird die Ausgangseinheit Y1 zum Zeitpunkt t1 abgeschaltet. Da der Controller C2 zum Zeitpunkt t0 nicht aktiv war, muss er erst vom Controller C1 über das Drücken des NOTAUS-Schalters informiert werden, um die Ausgangseinheit Y2 abzuschalten. Daher beträgt die Reaktionszeit entsprechend länger und die Ausgangseinheit Y2 wird erst zum Zeitpunkt t2 abgeschaltet.

Bei einer konkreten Realisierung kann die erfindungsgemäße Ansteuervorrichtung in einem Sicherheitsgerät, beispielsweise der Modellreihe 3TK2845 des Anmelders, mit zwei potentialfreien Relaisausgängen, die in Reihe geschaltet sind, eingesetzt werden. Typischerweise beträgt die Reaktionszeit des Masters auf eine NOTAUS-Anforderung bis zum 8 ms. Die Zeit zur Übermittlung der NOTAUS-Anforderung vom Mater zum Slave kann bis zu 15 ms betragen. Die Abfallzeit des Relais beträgt im vorliegenden Beispiel maximal 12 ms. Bei der Standardbeschaltung gemäß dem Stand der Technik, bei der eine Serienschaltung von Relais lediglich mit Hilfe eines Controllers angesteuert wird, würde die Reaktionszeit bis zum 8 ms + 15 ms + 12 ms = 35 ms betragen. Bei der erfindungsgemäßen Beschaltung mit sogenanntem "kaskardiertem Ausgang" würde die Reaktionszeit höchstens 8 ms + 12 ms 20 ms betragen, da jeder Controller C1, C2 eines der Relais beziehungsweise einen der Schütze S1, S2 schaltet und damit zum Abschalten des Lastkreises die Übermittlung der NOTAUS-Anforderung an den Slave nicht mehr notwendig ist. Damit werden die Anforderungen auch an sehr zeitkritische Anwendungen erfüllt. Durch die erfindungsgemäße Ansteuerung der in Form einer logischen UND-Verknüpfung verschalteten Relais beziehungsweise Schütze S1, S2 der Schaltungseinrichtung können die bislang eingesetzten Geräte weiterhin verwendet werden, ohne dass Änderungen in Hard- oder Firmware für eine Sicherheitsabschaltung notwendig sind.

## Patentansprüche

1. Ansteuervorrichtung zum Steuern oder Regeln einer sicherheitskritischen Komponente mit
- einer Schalteinrichtung, die einen ersten Schalter (S1) und einen zweiten, mit dem ersten in Reihe verbundenen Schalter (S2) zum Schalten der sicherheitskritischen Komponente aufweist,
- einer ersten Steuerungseinrichtung (C1) zur Aufnahme eines Eingangssignals und Ausgabe eines ersten Ansteuersignals und
- einer zweiten Steuerungseinrichtung (C2) zur Aufnahme des Eingangssignals und Ausgabe eines zweiten Ansteuersignals, wobei
- der erste Schalter (S1) der Schalteinrichtung von der ersten Steuerungseinrichtung (C1) und der zweite Schalter (S2) der Schalteinrichtung von der zweiten Steuereinrichtung (C2) ansteuerbar sind,
**dadurch gekennzeichnet, dass**
- der erste Schalter (S1) und der zweite Schalter (S2) mit einem Zeitversatz zueinander angesteuert werden und die erste und zweite Steuerungseinrichtung nach dem Master/Slave-Prinzip arbeiten,
- wobei nach dem Master/Slave Prinzip die erste (C1) und die zweite (C2) Steuereinrichtung abwechselnd für eine kurze Zeit Master oder Slave sind und der Zeitversatz durch die Zeitdauer entsteht, die der Master benötigt um den Slave zu informieren.

2. Ansteuervorrichtung nach Anspruch 1, wobei der erste und zweite Schalter jeweils ein Relais oder ein Schütz ist.

3. Ansteuervorrichtung nach Anspruch 1, wobei der erste und zweite Schalter jeweils ein Halbleiterschalter ist.

4. Ansteuervorrichtung nach Anspruch 1, wobei der erste und zweite Schalter jeweils einen Optokoppler umfasst.

5. Elektrische Maschine mit einem Lastkreis und einer Ansteuervorrichtung nach einem der vorhergehenden Ansprüche.

6. Elektrische Maschine nach Anspruch 5 mit weiterhin einem Not-Aus-Schalter (X) zum Liefern des Eingangssignals.

7. Verfahren zum Steuern oder Regeln einer sicherheitskritischen Komponente durch
- Bereitstellen einer Schalteinrichtung, die einen ersten Schalter (S1) und einen zweiten, mit dem ersten in Reihe verbundenen Schalter (S2) zum Schalten der sicherheitskritischen Komponente aufweist,
- Bereitstellen einer ersten Steuerungseinrichtung (C1), die mit dem Schalter (S1) verbunden ist, und einer zweiten Steuerungseinrichtung (C2), die mit dem zweiten Schalter (S2) verbunden ist,
- Aufnehmen eines Eingangssignals,
- Ausgeben eines ersten Ansteuersignals von der ersten Steuerungseinrichtung (C1) an den ersten Schalter (S1) der Schalteinrichtung auf der Basis des Eingangssignals und
- Ausgeben eines zweiten Ansteuersignals von der zweiten Steuerungseinrichtung (C2) an den zweiten Schalter (S2) der Schalteinrichtung auf der Basis des Eingangssignals,
**dadurch gekennzeichnet, dass**
- das erste und zweite Ansteuersignal zeitversetzt zueinander ausgegeben werden, wobei das erste und das zweite Ansteuersignal in einem Master/Slave-Prozess in Abhängigkeit von dem Eingangssignal erzeugt werden, wodurch sich der definierte Zeitversatz ergibt
- wobei nach dem Master/Slave Prinzip die erste (C1) und die zweite (C2) Steuereinrichtung abwechselnd für eine kurze Zeit Master oder Slave sind und der Zeitversatz durch die Zeitdauer entsteht, die der Master benötigt um den Slave zu informieren.

8. Verfahren nach Anspruch 7, wobei mit der Schalteinrichtung ein Lastkreis einer elektrischen Maschine geschaltet wird.

9. Verfahren nach einem der Ansprüche 7 oder 8, wobei das Eingangssignal von einem Not-Aus-Schalter (X) geliefert wird.

## Claims

1. Drive apparatus for open-loop or closed-loop control of a safety-critical component having
- a switching device which has a first switch (S1) and a second switch (S2), which is connected in series with the first, for switching the safety-critical component,
- a first control device (C1) for reception of an input signal and emission of a first drive signal, and
- a second control device (C2) for reception of the input signal and for emission of a second drive signal,
in which case
- the first switch (S1) in the switching device can be driven by the first control device (C1) and the second switch (S2) in the switching device can be driven by the second control device (C2),
**characterized in that**
- the first switch (S1) and the second switch (S2) are driven with a time offset with respect to one another, and the first and the second control device operate on the master/slave principle,
- in which case the first (C1) and the second (C2) control device are alternately the master and slave for a short time, based on the master/slave principle, and the time offset is produced by the time period which the master require in order to inform the slave.

2. Drive apparatus according to Claim 1, wherein the first and the second switch are in each case a relay or a contactor.

3. Drive apparatus according to Claim 1, wherein the first and the second switch are in each case a semiconductor switch.

4. Drive apparatus according to Claim 1, wherein the first and the second switch in each case comprise an optocoupler.

5. Electrical machine having a load circuit and a drive apparatus according to one of the preceding claims.

6. Electrical machine according to Claim 5, also having an emergency-off switch (X) for supplying the input signal.

7. Method for open-loop or closed-loop control of a safety-critical component by:
- provision of a switching device which has a first switch (S1) and a second switch (S2), which is connected in series with the first, for switching the safety-critical component,
- provision of a first control device (C1), which is connected to the switch (S1), and of a second control device (C2) which is connected to the second switch (S2),
- reception of an input signal,
- emission of a first drive signal from the first control device (C1) to the first switch (S1) in the switching device on the basis of the input signal, and
- emission of a second drive signal from the second control device (C2) to the second switch (S2) in the switching device on the basis of the input signal,
**characterized in that**
- the first and the second drive signal are emitted with a time offset with respect to one another, the first and the second drive signal being produced using a master/slave process as a function of the input signal, thus resulting in the defined time offset,
- in which case the first (C1) and the second (C2) control device are alternately the master and slave for a short time, based on the master/slave principle, and the time offset is produced by the time period which the master require in order to inform the slave.

8. Method according to Claim 7, wherein the switching device is used to switch a load circuit of an electrical machine.

9. Method according to one of Claims 7 and 8, wherein the input signal is produced by an emergency-off switch (X).

## Revendications

1. Système de commande pour commander ou réguler un composant à sécurité critique, comprenant :
- un dispositif de commutation qui comporte un premier interrupteur (S1) et un deuxième interrupteur (S2) relié en série au premier interrupteur en vue de la commutation du composant à sécurité critique,
- un premier dispositif de commande (C1) pour la réception d'un signal d'entrée et pour la délivrance d'un premier signal de commande, et
- un deuxième dispositif de commande (C2) pour la réception du signal d'entrée et pour la délivrance d'un deuxième signal de commande,
- le premier interrupteur (S1) du dispositif de commutation étant commandable par le premier dispositif de commande (C1) et le deuxième interrupteur (S2) du dispositif de commutation étant commandable par le deuxième dispositif de commande (C2),
**caractérisé par le fait que**
- le premier interrupteur (S1) et le deuxième interrupteur (S2) sont commandés avec un certain décalage temporel l'un par rapport à l'autre et le premier et le deuxième dispositif de commande travaillent selon le principe maître / esclave,
- selon le principe maître / esclave, le premier dispositif de commande (C1) et le deuxième dispositif de commande (C2) étant en alternance maître ou esclave pour un temps bref et le décalage temporel étant créé par le temps qui est nécessaire au maître pour informer l'esclave.

2. Système de commande selon la revendication 1, le premier et le deuxième interrupteur étant chacun un relais ou un contacteur.

3. Système de commande selon la revendication 1, le premier et le deuxième interrupteur étant chacun un interrupteur semi-conducteur.

4. Système de commande selon la revendication 1, le premier et le deuxième interrupteur comprenant chacun un coupleur optoélectronique.

5. Machine électrique avec un circuit de charge et avec un système de commande selon l'une des revendications précédentes.

6. Machine électrique selon la revendication 5 avec en plus un interrupteur d'arrêt d'urgence (X) pour fournir le signal d'entrée.

7. Procédé pour commander ou réguler un composant à sécurité critique, par :
- mise à disposition d'un dispositif de commutation qui comporte un premier interrupteur (S1) et un deuxième interrupteur (S2) relié en série au premier interrupteur en vue de la commutation du composant à sécurité critique,
- mise à disposition d'un premier dispositif de commande (C1) qui est relié à l'interrupteur (S1) et d'un deuxième dispositif de commande (C2) qui est relié au deuxième interrupteur (S2),
- réception d'un signal d'entrée,
- délivrance d'un premier signal de commande par le premier dispositif de commande (C1) vers le premier interrupteur (S1) du dispositif de commutation en fonction du signal d'entrée, et
- délivrance d'un deuxième signal de commande par le deuxième dispositif de commande (C2) vers le deuxième interrupteur (S2) du dispositif de commutation en fonction du signal d'entrée,
**caractérisé par le fait que**
- le premier et le deuxième signal de commande sont délivrés avec un certain décalage temporel l'un par rapport à l'autre, le premier et le deuxième signal de commande étant produits dans un processus maître / esclave en fonction du signal d'entrée, ce qui crée le décalage temporel défini,
- selon le principe maître / esclave, le premier dispositif de commande (C1) et le deuxième dispositif de commande (C2) étant en alternance maître ou esclave pour un temps bref et le décalage temporel étant créé par le temps qui est nécessaire au maître pour informer l'esclave.

8. Procédé selon la revendication 7, un circuit de charge d'une machine électrique étant commuté avec le dispositif de commutation.

9. Procédé selon l'une des revendications 7 ou 8, le signal d'entrée étant fourni par un interrupteur d'arrêt d'urgence (X).
